# EUROPÄISCHE PATENTSCHRIFT

(11) **EP 0 402 629 B1**
(45) Veröffentlichungstag und Bekanntmachung des Hinweises auf die Patenterteilung: **27.07.1994**
(21) Anmeldenummer: 90108851.8
(22) Anmeldetag: 11.05.1990
(51) Int. Cl.: E04B 7/20, E04D 3/35, E04D 13/16

(54) **Unterdach für mit Dacheindeckungsplatten eingedeckte Dächer**
Underroofing for roofs covered with tiles
Soustoiture pour toits couverts de tuiles

(30) Priorität: 15.06.1989 DE 3919511
(43) Veröffentlichungstag der Anmeldung: 19.12.1990
(73) Patentinhaber: Feil, Eugen, D-73463 Westhausen (DE); Neumann, Gerd, D-85110 Kipfenberg (DE); Graser, Wolfgang, D-97475 Zeil (DE); Friedrich, Horst, D-95233 Helmbrechts (DE)
(72) Erfinder: Feil, Eugen, D-73463 Westhausen (DE); Neumann, Gerd, D-85110 Kipfenberg (DE); Graser, Wolfgang, D-97475 Zeil (DE); Friedrich, Horst, D-95233 Helmbrechts (DE)
(74) Vertreter: Neubauer, Hans-Jürgen, Dipl.-Phys.

(56) Entgegenhaltungen:
- DE-A- 3 118 139
- DE-A- 3 420 793
- DE-A- 3 623 428

## Beschreibung

Die Erfindung betrifft ein Unterdach für mit Dacheindeckungsplatten eingedeckte Dächer nach dem Oberbegriff des Anspruchs 1.

Ein bekanntes, gattungsgemäßes Unterdach für mit Dacheindeckungsplatten eingedeckte Dächer (DE 36 23 428 C2) besteht aus in Gefällerichtung einander überlappenden, oberseitig mit mindestens einer Einhängekante für die Dacheindeckungsplatten versehenen, auf Dachlatten verlegten Wärmeplatten. Diese weisen jeweils einen Mittelteil auf, an den sich first- und traufseitig je ein keilförmig gegen die Plattenmitte hin dicker werdender Plattenteil anschließt, welcher jeweils über eine Stufe in den Plattenmittelteil übergeht und bezüglich seiner in Gefällerichtung gemessenen Länge dem anderen keilförmigen Plattenteil entspricht.

Bei den verwendeten Wärmedämmplatten entspricht die Summe der Längen des mittleren und des traufseitigen Plattenteils, in Gefällerichtung gemessen, mindestens der Länge des firstseitigen Plattenteils, dessen Länge etwa dem Dachlattenabstand entspricht. Dies führt zu relativ langen Wärmedämmplatten, die in der Weise zu verlegen sind, daß sie eine versetzte Doppel-oder Mehrfachdeckung bilden. Aufgrund der Doppel- oder Mehrfachdeckung sind keine wasserführenden Seitenverfalzungen erforderlich. Durch die notwendige, relativ große Länge der Wärmedämmplatten kann jedoch die Lagerung, der Transport und die Verlegung im Vergleich zu kürzeren Plattenausführungen, wie sie für Einfachdeckungen verwendet werden, je nach den vorliegenden Gegebenheiten, erschwert sein. Kürzere Plattenausführungen für Einfachdeckungen haben aber meist komplizierte Seitenfalzausbildungen, die anfällig gegen Beschädigungen sind.

Der Erfindung liegt die Aufgabe zugrunde, die Wärmedämmplatten eines Unterdachs der in Rede stehenden Art so auszubilden, daß sie bei einfacher und gegen Beschädigungen wenig anfälliger Ausbildung eine Einfachdeckung ergeben.

Diese Aufgabe wird mit den Merkmalen im kennzeichnenden Teil des Anspruchs 1 gelöst.

Gemäß Anspruch 1 hat der Plattenmittelteil eine größere Dicke als die der Plattenmitte zugekehrten Ränder der keilförmigen Plattenteile. Dabei gehen der firstseitige Plattenteil durch eine oberseitige Stufe und der traufseitige Plattenteil durch eine an der firstseitigen Seitenfläche der betreffenden Dachlatte sich abstützende unterseitige Stufe in den Plattenmittelteil über. Die seitlichen Plattenränder bilden eine Seitenverfalzung, die im Abstand vom firstseitigen Plattenrand im firstseitigen Plattenteil beginnt, sich über den Plattenmittelteil erstreckt und im Abstand vom traufseitigen Plattenrand im traufseitigen Plattenteil endet und die dabei spitzwinklig zur Dachlattenebene ansteigt.

Vorteilhafterweise haben die im erfindungsgemäßen Unterdach verwendeten Wärmedämmplatten eine kompakte Form und eine handliche Größe. Sie ergeben in der Eindeckung eine Einfachdeckung. Beim Ziehen in Gefällerichtung bilden sich aufgrund der keilförmigen Überdeckung keine wesentlichen Schwachstellen, so daß eine einheitliche Wärmedämmplattengröße für unterschiedliche Dachlattenabstände geeignet ist. Bei einem Ziehen der Wärmedämmplatten in Gefällerichtung stellen sich diese in ihrer gegenseitigen Lage und relativen Höhe zueinander wieder so ein, daß die Anlageflächen im wesentlichen plan aneinanderliegen. Die Anlageflächen werden zudem durch das Gewicht der Dacheindeckungsplatten aneinandergepreßt, so daß eine sehr hohe Winddichtheit bei weitgehend spaltfreier Wärmedämmung erzielt wird.

Durch die keilförmig verlaufenden Anlageflächen ist eine einfache und robuste Seitenfalzausbildung möglich, die gegen Beschädigungen wenig anfällig ist. Zudem ist eine gute First-und Trauflösung realisierbar.

Mit den Merkmalen nach Anspruch 2 wird erreicht, daß am Beginn der Seitenverfalzung im firstseitigen Plattenteil eine ausreichend große Materialdicke für eine robuste Ausbildung der Seitenverfalzung mit nicht zu geringen Querschnitten zur Verfügung steht.

Mit den Merkmalen gemäß den Ansprüchen 3, 4 und 5 werden zwei Ausführungsformen von Seitenverfalzungen angegeben, die besonders robust und gegen Beschädigungen wenig anfällig ausgebildet sind.

Bei einer im Querschnitt gesehen punktsymmetrischen Ausbildung der Wärmedämmplatten nach Anspruch 6 wird die Verlegearbeit dahingehend vereinfacht, daß nicht zwischen Ober- und Unterseite der Wärmedämmplatten unterschieden werden muß.

Aufgrund der Gestalt der Wärmedämmplatten brauchen die Seitenverfalzungen nicht in Gefällerichtung fluchtend verlegt zu werden, so daß bei einer versetzten Plattenverlegung in den einzelnen Reihen gemäß Anspruch 7 eine große Dichtheit, insbesondere auch eine hohe Winddichtheit, erhalten wird.

Anhand der Zeichnung werden Ausführungsbeispiele der Erfindung näher erläutert.

Es zeigt
- Fig. 1: eine Seitenansicht einer Wärmedämmplatte zur Bildung eines Unterdaches gemäß der Erfindung,
- Fig. 2: die Draufsicht auf die Wärmedämmplatte nach Fig. 1,
- Fig. 3: einen Querschnitt durch die Wärmedämmplatte nach den Fig. 1 und 2 entlang der Linie A-A in Fig. 2 sowie strichliert eingezeichnete Nachbarplatten,
- Fig. 4: eine Seitenansicht mehrerer auf einer Dachkonstruktion verlegter Wärmedämmplatten zur Herstellung eines Unterdachs mit einer darüber angeordneten Biberschwanzeindeckung,
- Fig. 5: eine zweite Ausführungsform von Wärmedämmplatten,
- Fig. 6: eine dritte Ausführungsform von Wärmedämmplatten,
- Fig. 7: eine vierte Ausführungsform von Wärmedämmplatten und
- Fig. 8: einen Schnitt durch die Ränder zweier benachbarter Wärmedämmplatten nach Fig. 7 entlang der Linie B-B im Bereich der Seitenverfalzung.

In Fig. 1 ist eine Wärmedämmplatte 1 zur Erstellung eines Unterdachs dargestellt, die aus einem keilförmigen, firstseitigen Plattenteil 2, einem Plattenmittelteil 8 und einem keilförmigen, traufseitigen Plattenteil 3 besteht, wobei die keilförmigen Plattenteile 2, 3 gegen die Plattenmitte hin dicker werden und jeweils über eine unterseitige Stufe 6 bzw. über eine oberseitige Stufe 20 in den Plattenmittelteil 8 übergehen. Die keilförmigen Plattenteile 2, 3 entsprechen einander in ihrer in Gefällerichtung gemessenen Länge.

Die Unterseite 4 des traufseitigen Plattenteils 3 und die Oberseite 5 des firstseitigen Plattenteils 2 bilden in der Eindeckung plane Anlageflächen (vgl. Fig. 4). Die unterseitige Stufe 6 stützt sich an der firstseitigen Seitenfläche 11 einer Dachlatte 12 ab (vgl. Fig. 4).

Am firstseitigen Rand 9 des firstseitigen Plattenteils 2 ist ein Auflagerstreifen 7 vorgesehen, dessen Breite etwa der Breite der darunterliegenden Dachlatte 12 entspricht. Die Unterseite 13 des Auflagerstreifens 7 geht neben der Dachlatte 12 in die unter der Dachlattenoberseite und über der Sparrenoberseite liegende Unterseite 15 des firstseitigen Plattenteils 2 über, welche mit der Unterseite des Plattenmittelteils 8 fluchtet. Es ist hier ein bogenförmiger Übergang 14 vorgesehen, der von der Dachinnenseite her gesehen optisch gut aussieht.

In Fig. 1 ist mit einer strichlierten Linie die Dachlattenebene 10 angedeutet (vgl. auch Fig. 4). Die Unterseite 4 des traufseitigen Plattenteils 3 geht von der Basis der unterseitigen Stufe 6 als plane Fläche aus und ist gegenüber der Dachlattenebene 10 spitzwinklig nach oben geneigt. Entsprechend geht die Oberseite 5 des firstseitigen Plattenteils 2 von der Basis der oberseitigen Stufe 20 als plane Fläche aus und verläuft parallel zu der Unterseite 4.

An der Oberseite 16 des traufseitigen Plattenteils 3, die nicht von einer benachbarten Wärmedämmplatte 1 überdeckt wird, sind im Abstand voneinander zwei Leisten 17, 18 zum Einhängen von Dacheindeckungsplatten 29 angebracht (vgl. auch Fig. 4).

Anhand der Fig. 2 und 3 wird die als Seitenverfalzung 25 ausgeführte Längsrandausbildung der Wärmedämmplatte 1 näher erläutert. Die Seitenverfalzung 25 ist als Stufenfalz mit einer Wasserführungsrinne 21 im überdeckten Falzteil 23 ausgebildet, der von einem überdeckenden Falzteil 22 an dem jeweils anderen Längsrand der benachbarten Wärmedämmplatte 1 übergriffen ist. Der überdeckte Falzteil 23 endet zur Bildung eines nach unten offenen Auslaufs 24 im Abstand vor dem traufseitigen Ende der Seitenverfalzung 25. Die Seitenverfalzung 25 beginnt im Abstand vom firstseitigen Plattenrand 9 im firstseitigen Plattenteil 2, erstreckt sich über den Plattenmittelteil 8 und endet im Abstand vom traufseitigen Plattenrand 19 im traufseitigen Plattenteil 3. Dabei steigt die Seitenverfalzung 25 spitzwinkelig zur Dachlattenebene 10 an.

Die strichlierten Linien 26 in Fig. 2 deuten firstseitig überdeckende Wärmedämmplatten 1 an, woraus zu ersehen ist, daß diese in den einzelnen Reihen versetzt zueinander verlegt sind.

In Fig. 4 ist eine Seitenansicht mehrerer auf einer Dachkonstruktion verlegter Wärmedämmplatten 1 dargestellt. Diese sind in ihrer dichtest gedrängten Lage gezeigt, wobei sich die trauf- und firstseitigen Plattenteile 3 bzw. 2 mit ihren Unterseiten 4 und Oberseiten 5 keilförmig und schräg nach außen verlaufend überdecken. Es ist ohne weiteres ersichtlich, daß bei etwas weiter auseinanderliegenden Dachlatten 12 die einzelnen Wärmedämmplatten 1 mit ihren schrägen Unterseiten 4 und Oberseiten 5 aufeinander gleitend auseinandergezogen werden können. Dabei schwenken die Wärmedämmplatten 1 um die Oberseiten der Dachlatten 12 und die Stufen 6 wandern etwas weiter neben den firstseitigen Seitenflächen 11 der Dachlatten 12 nach unten, wozu der Abstand 27 zwischen den Plattenunterseiten 15 und dem Sparren 28 erforderlich ist. Trotz dieses Auseinanderziehens stellen sich die Wärmedämmplatten 1 aber relativ zueinander wieder so ein, daß die Unterseiten 4 und die Oberseiten 5 im wesentlichen ohne Spalte aufeinanderliegen.

Aus Fig. 4 ist auch deutlich zu erkennen, daß über die Seitenverfalzung 25 eine Weitergabe von Wasser von einer Wärmedämmplatte 1 zur anderen schon bei einer geringen Dachneigung erfolgt, obwohl die Seitenverfalzung 25 nicht bis zum firstseitigen Rand 9 und bis zum traufseitigen Rand 19 reicht.

Das nach Fig. 4 aufgebaute Unterdach ist mit aus Biberschwanzdachplatten gebildeten Dacheindeckungsplatten 29 eingedeckt, die an den Einhängeleisten 17 und 18 eingehängt sind. Das Gewicht der Dacheindeckungsplatten 29 preßt dabei die Unterseiten 4 und die Oberseiten 5 dicht aufeinander.

In Fig. 5 ist eine etwas modifizierte, zweite Ausführungsform von Wärmedämmplatten 1 dargestellt, bei der die Leisten 17, 18 breiter als bei der ersten Ausführungsform ausgeführt sind, wobei wiederum eine Stufe 20 als Einhängekante und eine Rinne 30 zum Einhängen einer weiteren Dacheindeckungsplatte 29 vorhanden ist.

Eine dritte Ausführungsform von Wärmedämmplatten 1 (vgl. Fig. 6) ist gegenüber der zweiten Ausführungsform lediglich dadurch modifiziert, daß die Einhängekante durch eine weitere, etwas traufseitig versetzte Stufe 20 gebildet ist. Damit kann eine sehr kurze Plattenausführung erreicht werden, wobei aber die Unterseiten 4 und die Oberseiten 5 relativ groß gewählt werden müssen.

Eine vierte Ausführungsform ist in Fig. 7 dargestellt. Bei dieser Ausführungsform ist die Seitenverfalzung 25, entsprechend der Darstellung nach Fig. 8, als eine in eine Nut 31 eingreifende, wasserführende Feder 32 ausgeführt. Diese Seitenverfalzung 25 verläuft gemäß Fig. 7 ebenfalls nicht bis zu dem firstseitigen und traufseitigen Plattenrand 9 bzw. 19. Weiter ist aus Fig. 7 zu erkennen, daß die Wärmedämmplatten 1 im Querschnitt gesehen punktsymmetrisch ausgebildet sind, so daß sie links wie rechts verwendbar und drehbar sind. In die Einhängeleisten 17, 18 können in bekannter Weise (nicht eingezeichnete) Entwässerungsrillen eingeformt sein.

## Patentansprüche

1. Unterdach für mit Dacheindeckungsplatten eingedeckte Dächer, bestehend aus in Gefällerichtung einander überlappenden, oberseitig mit mindestens einer Einhängekante für die Dacheindeckungsplatten versehenen, auf Dachlatten verlegten Wärmedämmplatten, die jeweils einen Mittelteil aufweisen, an den sich first- und traufseitig je ein keilförmig gegen die Plattenmitte hin dicker werdender Plattenteil anschließt, welcher jeweils über eine Stufe in den Plattenmittelteil übergeht und bezüglich seiner in Gefällerichtung gemessenen Länge dem anderen keilförmigen Plattenteil entspricht,
dadurch gekennzeichnet,
daß der Plattenmittelteil (8) eine größere Dicke hat als die der Plattenmitte zugekehrten Ränder der keilförmigen Plattenteile (2, 3), wobei der firstseitige Plattenteil (2) durch eine oberseitige Stufe (20) und der traufseitige Plattenteil (3) durch eine an der firstseitigen Seitenfläche (11) der betreffenden Dachlatte (12) sich abstützende unterseitige Stufe (6) in den Plattenmittelteil (8) übergeht, und daß die seitlichen Plattenränder eine Seitenverfalzung (25) bilden, die im Abstand vom firstseitigen Plattenrand (9) im firstseitigen Plattenteil (2) beginnt, sich über den Plattenmittelteil (8) erstreckt und im Abstand vom traufseitigen Plattenrand (19) im traufseitigen Plattenteil (3) endet und die dabei spitzwinklig zur Dachlattenebene (10) ansteigt.

2. Unterdach nach Anspruch 1, dadurch gekennzeichnet, daß am firstseitigen Rand (9) des firstseitigen Plattenteils (2) ein Auflagerstreifen (7) geringerer Dicke vorgesehen ist, dessen Länge etwa der Breite der darunter liegenden Dachlatte (12) entspricht und dessen Unterseite (13) neben dieser Dachlatte (12) in die unter der Dachlattenoberseite und über der Sparrenoberseite liegende Unterseite (15) des firstseitigen Plattenteils (2) übergeht, welche mit der Unterseite des Plattenmittelteils (8) fluchtet.

3. Unterdach nach Anspruch 1 oder 2, dadurch gekennzeichnet, daß die Seitenverfalzung (25) als Stufenfalz mit einer Wasserführungsrinne (21) im überdeckten Falzteil (23) ausgebildet ist.

4. Unterdach nach Anspruch 3, dadurch gekennzeichnet, daß der überdeckte Falzteil (23) zur Bildung eines nach unten offenen Auslaufs (24) im Abstand vor dem traufseitigen Ende der Seitenverfalzung (25) endet.

5. Unterdach nach Anspruch 1 oder 2, dadurch gekennzeichnet, daß die Seitenverfalzung (25) als eine in eine Nut (31) eingreifende wasserführende Feder (32) ausgebildet ist.

6. Unterdach nach Anspruch 5, dadurch gekennzeichnet, daß die Wärmedämmplatten (1) im Querschnitt gesehen punktsymmetrisch ausgebildet sind.

7. Unterdach nach einem der Ansprüche 1 bis 6, dadurch gekennzeichnet, daß die Wärmedämmplatten (1) in den einzelnen Reihen versetzt zueinander verlegt sind.

## Claims

1. Underroofing for roofs covered with roof covering tiles, consisting of heat insulating slabs overlapping one another in the direction of the slope, that are provided at their top with at least one hooking-in edge for the roof covering tiles and are laid on roof battens, which slabs each have a median portion followed on the ridge side and on the gutter side by one slab portion each which thickens towards the centre of the slab in a wedge shape and passes via one step respectively into the median slab portion and corresponds, with reference to its length measured in the direction of the slope, to the other wedge-shaped slab portion,
characterized in that
the median slab portion (8) has a greater thickness than the edges of the wedge-shaped slab portions (2, 3) facing the slab centre, in which arrangement, the slab portion (2) on the ridge side passes into the median slab portion 8) via a step (20) on the upper side, and the slab portion (3) on the gutter side passes into it via a step (6) on the bottom side bearing on the side surface (11) on the ridge side of the roof batten (12) concerned, and that the lateral slab edges form a lateral rebate arrangement (25) which starts in the slab portion (2) on the ridge side at a distance from the slab edge (9) on the ridge side, extends over the median slab portion (8) and ends in the slab portion (3) on the gutter side at a distance from the slab edge (19) on the gutter side and which, in this arrangement, rises at an acute angle towards the plane (10) of the roof slab.

2. Underroofing according to claim 1, characterized in that at the edge (9) on the ridge side of the slab portion (2) on the ridge side, provision is made for a bearing strip (7) of a smaller thickness whose length corresponds approximately to the width of the roof batten (12) lying below it and whose bottom side (13) next to this roof batten (12) passes into the bottom side (15) of the slab portion (2) on the ridge side, which lies beneath the top side of the roof batten and above the rafter top and which is aligned with the bottom side of the median slab portion (8).

3. Underroofing according to claim 1 or 2, characterized in that the lateral rebate arrangement (25) is designed as a stepped rebate with a water channel (21) in the overlapped rebate portion (23).

4. Underroofing according to claim 3, characterized in that in order to form an outlet (24) open towards the bottom, the overlapped rebate portion (23) ends at a distance ahead of the end on the gutter side of the lateral rebate arrangement (25).

5. Underroofing according to claim 1 or 2, characterized in that the rebate arrangement (25) is designed as a water channelling tongue (32) which engages in a groove (31).

6. Underroofing according to claim 5, characterized in that, as viewed in cross-section, the heat insulating plates (1) are designed in pointwise symmetry.

7. Underroofing according to one of claims 1 to 6, characterized in that the heat insulating plates (1) are laid in the individual rows in an offset arrangement with respect to one another.

## Revendications

1. Sous-toiture pour toits couverts de tuiles, se composant de plaques d'isolation thermique qui sont posées sur des lattes de toit en se chevauchant dans la direction de la pente, sont munies, sur la face supérieure, d'au moins une arête d'accrochage pour les tuiles et comportent chacune une partie moyenne à laquelle fait suite, du côté faîte et du côté gouttière respectivement, une partie de plaque en forme de coin qui s'épaissit vers le milieu de la plaque, se transforme en la partie moyenne de la plaque en formant un gradin et correspond, en ce qui concerne sa longueur mesurée dans la direction de la pente, a l'autre partie de plaque en forme de coin,
caractérisée en ce que la partie moyenne (8) de la plaque a une plus grande épaisseur que les bords, dirigés vers le milieu de la plaque, des parties de plaque en forme de coin (2, 3), la partie (2) de la plaque du côté faîte se transformant en la partie moyenne (8) de la plaque en formant un gradin (20) sur la face supérieure et la partie (3) de la plaque du côté gouttière se transformant en la partie moyenne (8) en formant, sur la face inférieure, un gradin (6) qui prend appui sur la surface latérale du côté faîte (11) de la latte de toit (12) correspondante, et en ce que les bords latéraux des plaques forment un emboîtement latéral (25) qui commence à distance du bord (9) de la plaque du côté faîte dans la partie (2) de la plaque du côté faîte, s'étend sur toute la partie moyenne (8) de la plaque et se termine à distance du bord (19) de la plaque du côté gouttière dans la partie (3) de la plaque du côté gouttière, et qui forme une pente à angle aigu par rapport au plan (10) des lattes de toit.

2. Sous-toiture selon la revendication 1, caractérisée en ce qu'il est prévu, au bord (9) du côté faîte de la partie (2) de la plaque du côté faîte, une bande d'appui (7) de plus petite épaisseur, dont la largeur correspond à peu près à la largeur de la latte de toit (12) située au-dessous et dont la face inférieure (13) se transforme, à côté de cette latte de toit (12), en la face inférieure (15) de la partie (2) de la plaque du côté faîte, face qui est située au-dessous de la face supérieure de la latte de toit et au-dessus de la face supérieure du chevron et qui est dans l'alignement de la face inférieure de la partie moyenne (8) de la plaque.

3. Sous-toiture selon la revendication 1 ou 2, caractérisée en ce que l'emboîtement latéral (25) est réalisé sous forme de feuillure à gradin avec une gouttière de guidage de l'eau (21) dans la partie recouverte (23) de la feuillure.

4. Sous-toiture selon la revendication 3, caractérisée en ce que la partie recouverte (23) de la feuillure se termine à une certaine distance avant l'extrémité du côté gouttière de l'emboîtement latéral (25), pour former un écoulement (24) ouvert vers le bas.

5. Sous-toiture selon la revendication 1 ou 2, caractérisée en ce que l'emboîtement latéral (25) est réalisé sous la forme d'une languette (32) de guidage de l'eau, s'engageant dans une rainure (31).

6. Sous-toiture selon la revendication 5, caractérisée en ce que les plaques d'isolation thermique (1), vues en coupe transversale, sont réalisées avec une forme à symétrie ponctuelle.

7. Sous-toiture selon l'une quelconque des revendications 1 à 6, caractérisée en ce que les plaques d'isolation thermique (1) sont posées en position décalée les unes par rapport aux autres dans les différentes rangées.
